# EUROPÄISCHE PATENTANMELDUNG

(11) **EP 4 775 917 A1**
(43) Veröffentlichungstag der Anmeldung: **15.07.2026**
(21) Anmeldenummer: 26151401.2
(22) Anmeldetag: 12.01.2026
(51) Int. Cl.: F28D 20/02, F28D 7/02, F28D 7/08

(54) **LATENTWÄRMESPEICHER**

(30) Priorität: 14.01.2025 CH 32252025
(71) Anmelder: Trinovent GmbH, 8102 Oberengstringen (CH)
(72) Erfinder: DEGELO, Thomas, 8102 Oberengstringen (CH); EGLI, Michael, 8102 Oberengstringen (CH); BARMET, Pascal, 8102 Oberengstringen (CH); DAL BOSCO, Jan, 8103 Unterengstringen (CH)
(74) Vertreter: Frei Patent Attorneys

(57) **Zusammenfassung**

Der vorliegende Text betrifft einen Latentwärmespeicher (1) mit einem Tank (10) zur Aufnahme eines flüssigen und/oder festen Speichermediums, bspw. von Wasser bzw. Eis. Im Tank ist eine Mehrzahl von Wärmetauscher-Einheiten (30) mit je einer ersten Untereinheit (31) und einer zweiten Untereinheit (32) angeordnet. Jede erste Untereinheit (31) führt von einer Oberseite des Tanks in den Tank hinein und ist an ihrer Unterseite mit der einer Unterseite der zweiten Untereinheit (32) verbunden, und jede zweite Untereinheit führt von ihrer Unterseite zurück zur Oberseite. Mindestens eine der Untereinheiten hat die Form eines Rohrs mit einem gewundenen Verlauf. Die Wärmetauscher-Einheiten (30) sind insbesondere parallel zueinander angeschlossen, d.h. das Arbeitsmedium durchströmt zwischen einem Arbeitsmedium-Einlass und einem Arbeitsmedium-Auslass des Latentwärmespeichers jeweils genau eine Wärmetauscher-Einheit. Die Wärmetauscher-Einheiten (30) sind im Tank nebeneinander angeordnet, d.h. nicht bspw. ineinander und auch nicht miteinander verschränkt.

## Beschreibung

Die Erfindung betrifft das Gebiet der Wärmeversorgung von Gebäuden, d.h. der Gebäudeheizung und/oder des Bereitstellens von Warmwasser. Sie betrifft insbesondere einen Latentwärmespeicher für eine Anlage zur Wärmeversorgung eines Gebäudes sowie eine solche Anlage.

Wärmeversorgungssysteme mit Wärmepumpen umfassen nebst den nur unter speziellen Umständen in Frage kommenden Wasser/Wasser-Wärmepumpen, welche dem Grundwasser Wärme entziehen, einerseits Systeme mit Wärmetauschern im Erdreich (sogenannte Erdsondenwärmepumpensysteme) und andererseits Systeme mit Aussenluft-Wärmetauschern, welche die Umgebungsluft als Wärmequelle nutzen. Letztere benötigen deutlich weniger Investitionen als die Erdsondenwärmepumpensysteme, haben aber den Nachteil, dass ihre Effizienz geringer ist. Diese geringere Effizienz fällt insbesondere dann ins Gewicht, wenn die Aussentemperaturen tief sind und damit der Bedarf an Heizenergie besonders hoch ist. Ein weiterer Nachteil von Wärmepumpensystemen mit Aussenluft-Wärmetauscher sind die doch grossen Lärmemissionen, welche darauf zurückzuführen sind, dass ein Ventilator stets Luft durch den Aussenluft-Wärmetauscher fördern muss, wenn die Wärmepumpe in Betrieb ist - namentlich auch des Nachts.

Zur Überwindung dieser Nachteile wurde bereits die Verwendung von Eisspeichersystemen vorgeschlagen, beispielsweise in der WO 2012/032159 A2. Bei einem solchen Eisspeichersystem entzieht ein Entzugswärmetauscher während der Heizperiode Wärme aus einem Eisspeicher, bis der Eisspeicher thermisch entladen ist. Bei thermischer Entladung ist ein vorbestimmtes Volumen um den Entzugswärmetauscher vollständig zu Eis erstarrt. Dies erfolgt in kontrollierter Weise. Das Wasser um die Wärmetauscherrohre des Entzugswärmetauschers erstarrt gezielt von innen nach aussen. Um den Eisspeicher wieder zu laden, wird nach der Heizperiode Wärme über Regenerationswärmetauscher in den Eisspeicher eingebracht. Die Regenerationswärmetauscher umgeben den Entzugswärmetauscher wenigstens bereichsweise. Dadurch taut das Eis um den Entzugswärmetauscher ebenso gezielt und gerichtet von aussen nach innen wieder auf. Die hydraulischen Kreisläufe zum Entzug und zur Regeneration müssen streng getrennt sein, um ein unkontrolliertes Auftauen oder Einfrieren zu vermeiden, was den Eisspeicher unkontrollierbar machen würde oder im ungünstigsten Fall durch Abplatzungen von Eis die Wärmetauscherrohre beschädigen oder sogar zerstören könnte. Eine solche Anordnung ist auch für grössere Eisspeicher geeignet und vorteilhaft. Sie bedingt jedoch durch die getrennten Entzug- und Regenerationskreisläufe eine beträchtliche Komplexität in Aufbau und Steuerung und ist daher für einfachere Systeme nicht geeignet.

WO 2022/177451 A1 betrifft einen Latentwärmespeicher für elektrische Fahrzeuge. Der Latentwärmespeicher umfasst einen ersten Tank für ein erstes Speichermedium und eine Mehrzahl von weiteren Tanks für ein zweites Speichermedium. Durch jeden der weiteren Tanks führt ein Wärmetauscherrohr mit je einem helikalen Abschnitt und einem geraden Abschnitt. Durch dieses gelangt von unten her ein Austauschmedium, wobei dieses Austauschmedium bspw. gasförmig ist und kondensiert. Ein Wärmeleitungsrohr stellt eine thermische Verbindung nach oben, zum ersten Tank, her. Der Wärmespeicher ist für einen nicht-zyklischen Betrieb ausgelegt, d.h. Trockeneis oder Eiswasser wird im Reservoir nachgefüllt.

EP 3 951 307 betrifft eine Wärmetauscheranordnung, welche einen konventionellen Warmwasserboiler ersetzen soll. Die Wärmteauscheranordnung weist mehrere nacheinander vom ursprünglich kalten Wasser durchströmte Wärmespeichermodule auf, die ein Wärmespeichermedium beinhalten. Ein Latentwärmespeicher wird in EP 3 951 307 nicht thematisiert.

DE 37 06 949 A1 betrifft eine Kühlvorrichtung mit einer Kühlflüssigkeit, die zwischen einem Basis-Kältebehälter und anderen Behältern zirkuliert. Die Kühlflüssigkeit ist für eine Zirkulation vorgesehen und soll nicht gefrieren dürfen. Im Innern des Behälters kann ein zusätzlicher Kältespeicher in Form eines Latentwärmespeichers vorgesehen sein. Das Speichermedium dieses Latentwärmespeichers ist jedoch nicht im Behälter angeordnet, welcher auch die Wärmetauscher enthält, durch welche Wärme entnommen oder zugeführt wird - sondern einem separaten Kältespeicher.

DE 10 2012 208941 A1 betrifft Eisspeicher, mit Wärmetauscherleitungen aus flexiblem Material. Dadurch können sie mit Druck beaufschlagt werden und sich ausdehnen. Das soll an der Oberfläche anlagerndes Eis absprengen.

Beispielsweise in der EP 4 671 628 A1 wird ein Wärmepumpensystem mit Latentwärmespeicher vorgestellt, welches sich auch für Latentwärmespeicher mit vergleichsweise kleinem Volumen eignet. Generell gilt für Latentwärmespeicher, insbesondere für Latentwärmespeicher mit vergleichsweise kleinem Volumen, das Erfordernis, dass sie möglichst einfach in Herstellung und Betrieb sein sollten.

Ausgehend von diesem Stand der Technik stellt sich der vorliegenden Erfindung die Aufgabe, einen Latentwärmespeicher zur Verfügung zu stellen, welcher Nachteile des Standes der Technik überwindet, und welcher einfach herstellbar und einfach im Aufbau ist, ohne dass die Funktionalität und die Sicherheit beeinträchtigt wären.

Diese Aufgabe wird gelöst durch einen Latentwärmespeicher, wie er in den Patentansprüchen definiert ist.

Gemäss einem Aspekt der Erfindung geht es um einen Latentwärmespeicher mit einem Tank zur Aufnahme eines flüssigen und/oder festen Speichermediums, bspw. von Wasser bzw. Eis. Im Tank ist eine Mehrzahl von Wärmetauscher-Einheiten mit je einer ersten Untereinheit und einer zweiten Untereinheit angeordnet. Die Wärmetauscher-Einheiten sind während des Betriebs insbesondere in das Speichermedium eingetaucht und also in physischem Kontakt mit ihm. Jede erste Untereinheit führt von einer Oberseite des Tanks in den Tank hinein und ist an ihrer Unterseite in Arbeitsmedium führender Art mit der einer Unterseite der zweiten Untereinheit verbunden, und jede zweite Untereinheit führt von ihrer Unterseite zurück zur Oberseite. Die erste Untereinheit und/oder die zweite Untereinheit - insbesondere sowohl die erste als auch die zweite Untereinheit - hat die Form eines Rohrs mit einem gewundenen Verlauf, d.h. die Wegstrecke entlang der ersten Untereinheit und die Wegstrecke entlang der zweiten Untereinheit ist je markant länger als der Abstand zwischen der Oberseite und der Unterseite. Im Betrieb kann ein Arbeitsmedium die Wärmetauscher-Einheiten durchströmen, wobei es von oben in die erste Untereinheit nach unten und durch die zweite Untereinheit wieder nach oben strömt und dabei Wärme aus dem Speichermedium aufnehmen oder an dieses abgeben kann.

Ein Verlauf eines Rohrs ist dann gewunden, wenn das Rohr mindestens eine vollständige Windung aufweist, also bspw. eine Biegung um mindestens 360° beschreibt; oft ist ein gewundener Verlauf mit einer Mehrzahl von Windungen verbunden, d.h. das Rohr bildet eine Biegung, die ein Mehrfaches von 360° ausmacht. Ein Verlauf eines Rohrs in einen Tank hinein und dann mit einer einzelnen Biegung wieder hinaus ist insbesondere kein gewundener Verlauf.

Wie erwähnt ist insbesondere sowohl die erste als auch die zweite Untereinheit gewunden, d.h. sowohl die in den Tank nach unten führende erste Untereinheit als auch die wieder nach oben führende zweite Untereinheit weist eine durch die Windung vergrösserte Länge auf und trägt auf diese Weise zur Wirkung bei. Im Allgemeinen wird dabei die eine der Untereinheiten (beim normalen Wärmeentzugsbetrieb die erste Untereinheit) die kältere und die andere die wärmere der Untereinheiten.

Die Wärmetauschereinheiten sind, wie an sich für Latentwärmespeicher bekannt, in in das Speichermedium eingetaucht, also in (direktem) Kontakt mit dem Speichermedium, das je nach Zustand des Latentwärmespeichers flüssig und/oder fest ist. Die Wärmetauschereinheiten verlaufen also durch den Tankraum, welcher vom Tank gebildet wird und im Betrieb durch das Speichermedium gefüllt ist. So kann diesem die latente Wärme unmittelbar entzogen (und zwecks Regeneration wieder zugeführt) werden, wobei das Speichermedium an den Wärmetauschereinheiten angefriert von diesen wieder abschmilzt. Durch dieses Merkmal unterscheiden sich Latentwärmespeicher der hier beanspruchten Art von Systemen, bei welchen Wärmetauscher in einem zirkulierenden Medium angeordnet sind, welches nicht fest werden darf, um seine Funktion zu erfüllen. Die einfache Massnahme des Kontakts zwischen dem Speichermedium einerseits und den Wärmetauschern andererseits ermöglicht eine effiziente Entnahme und Zuführung von Wärmemengen, die vergleichsweise gross sind in Relation zum Volumen, welches der Wärmetauscher einnimmt.

Die Wärmetauscher-Einheiten sind insbesondere parallel zueinander angeschlossen, d.h. das Arbeitsmedium durchströmt zwischen einem Arbeitsmedium-Einlass und einem Arbeitsmedium-Auslass des Latentwärmespeichers jeweils genau eine Wärmetauscher-Einheit.

Die Wärmetauscher-Einheiten sind im Tank nebeneinander angeordnet, d.h. nicht bspw. ineinander und bspw. auch nicht miteinander verschränkt. So ergibt sich ein Unterschied zu Ansätzen aus dem Stand der Technik in welchem der Wärmetauscher, eventuell mit mehreren parallel geschalteten Abschnitten, als Ganzer auf den Tank abgestimmt ist und entweder im Tank gewickelt werden muss oder eine spezifisch auf diesen Tank abgestimmte Form aufweisen muss und nur als Ganzer einsetz- und entnehmbar ist. Das vorliegend vorgeschlagene Vorgehen mit mehreren Wärmetauscher-Einheiten ermöglicht im Gegensatz dazu eine Vorfertigung in Serie und eine Anpassung an verschiedene Tankdimensionen und/oder -geometrien durch die Verwendung und bedarfsgerechte Anordnung von mehr oder weniger der Wärmetauscher-Einheiten.

Der Tank mit den mehreren Wärmetauscher-Einheiten bildet insbesondere ein (gemeinsames) Gefäss für das Speichermedium, welches die Wärmetauscher-Einheiten umgibt, d.h. das Speichermedium kann, wenn des im flüssigen Aggregatszustand ist, zwischen den Wärmetauscher-Einheiten frei zirkulieren; es gibt keine Trennwände zwischen den Wärmetauscher-Einheiten. Ein Gebilde mit mehreren separaten Zellen für das Speichermedium bildet nicht einen (einzigen) Tank im Sinne des vorliegenden Textes.

Der Tank ist insbesondere nach unten geschlossen, und das Arbeitsmedium ist von oben zuführbar und nach oben auch wieder abführbar. Dass der Tank nach unten geschlossen ist, bedeutet, dass er nach unten hin keine im regulären Betrieb zu nutzenden Zuführungen aufweist. Er kann nach unten ganz abgeschlossen sein, d.h. eine ununterbrochene, dichte Schale bilden, was auch konstruktiv besonders einfach realisierbar ist.

Indem das Arbeitsmedium - wie teilweise auch vom Stand der Technik her bekannt - von oben zugeführt und von oben wieder abgeführt wird, ergeben sich Vorteile in Bezug auf die Auslegung eines ganzen Systems sowie die Flexibilität. So kann bspw. der Latentwärmespeicher so platziert werden, dass er von der Unterseite und bspw. auch von seitlich nicht zugänglich ist, bspw. indem er ganz oder teilweise im Erdreich versenkt ist. Auch kann der Tank selbst relativ einfach ausgeführt sein, als Gefäss ohne abzudichtende und unterhalb des Niveaus des Speichermediums angeordnete, potentiell unter Flüssigkeitsdruck stehende Durchführungen, mit einem oberseitigen Deckel (mit eventuellen Durchführungen).

Die Wärmetauscher-Einheiten sind je als auf geeignete Weise gewundene Rohre ausgestaltet. In Ausführungsformen sind die Rohre jeder Wärmetauscher-Einheit gleich lang. Das hat den Vorteil, dass bei einem parallelen Anschliessen jede Wärmetauscher-Einheit gleich viel Energie zuführen oder entziehen kann.

Die Wärmetauscher-Einheiten (oder mindestens eine Mehrzahl der Wärmetauscher-Einheiten) sind insbesondere gleich ausgestaltet, beispielsweise identisch. Der Latentwärmespeicher weist also insbesondere eine Mehrzahl gleicher Wärmetauscher-Einheiten mit je einer ersten Untereinheit und einer zweiten Untereinheit auf. Ausführungsformen mit mehreren gleichen Wärmetauscher-Einheiten nutzen einen fertigungstechnischen Vorteil der vorliegenden Erfindung, indem die Wärmetauscher-Einheiten in Serienproduktion hergestellt und bedarfsgerecht angeordnet werden können.

Die erste und/oder die zweite Untereinheit ist/sind in Ausführungsformen je als um die Mantelfläche eines allgemeinen Zylinders, insbesondere eines allgemeinen Zylinders mit zur Basis senkrechter Achse, beispielsweise eines allgemeinen Zylinders mit konvexer Basis, gewundenes Rohr ausgebildet. In einem herstellungstechnisch besonders günstigen Fall ist der Zylinder ein Kreiszylinder, wodurch das Rohr in jeder Untereinheit eine helikale Form aufweisen kann, d.h. als Helix ausgebildet sein kann. Besonders günstig ist, wenn sowohl die erste Untereinheit als auch die zweite Untereinheit eine helikale Form hat. Bei der Herstellung kann dann beispielsweise eine einzige Helix einer doppelten Länge der Wärmetauscher-Einheit hergestellt und anschliessend in der Mitte so (um 180°) gebogen werden, dass sich die beiden Untereinheiten bilden.

Der Tank weist einen Boden und eine umlaufende Seitenwand sowie einen Deckel auf, wobei Boden und umlaufende Seitenwand durch ein bspw. einstückiges Gefäss gebildet sein können. Der Tank kann geschlossen sein. Das bedeutet, dass er ein definiertes Volumen hat und auch nach oben geschlossen ist, so dass das Speichermedium nicht unkontrolliert verschmutzt werden kann und auch nicht grosse Mengen des Speichermediums verdampfen können. Dass der Tank geschlossen ist, schliesst nicht aus, dass er eine bspw. kleine Öffnung oder mehrere kleine Öffnungen hat, beispielsweise für einen Druckausgleich mit der Umgebung, d.h. er muss nicht luftdicht sein. Es schliesst selbstverständlich auch nicht aus, dass der Tank geöffnet werden kann, indem er zum Teil durch einen entfernbaren oder bspw. wegschwenkbaren Deckel gebildet wird.

Der Tank ist insbesondere lichtdicht, damit er - wenn das Speichermedium beispielsweise Wasser ist - nicht veralgt.

Das Gefäss aus Boden und umlaufender Seitenwand und bspw. der ganze Tank kann aus Kunststoff gefertigt sein, beispielsweise aus dunklem (z.B. schwarz eingefärbtem) Kunststoff. Er kann insbesondere als Kunststoff-Formteil ausgebildet sein.

Die Tankgrösse (definiert durch das Volumen des vorgesehenen Tankinhalts) kann in Ausführungsformen weniger als 2 m³ betragen, bspw. höchstens 1'500 l, in Ausführungsformen 1'200 l oder noch weniger. Ein so kompakter Tank kann auch in einer Garage, einer Waschküche oder einem Keller stehen - oder er kann in einem kleinen Garten vergraben werden. Er kann ausserdem über seine Oberfläche noch etwas Wärme aus der Umgebung aufnehmen, was letztlich zur Heizleistung beitragen kann, wenn sich der Tank in einem nicht-beheizten Teil des Gebäudes, bspw. der Garage, oder im Garten befindet.

Die Form des Tanks definiert eine vertikale Mittelachse. Diese kann bspw. als diejenige Vertikale definiert sein, welche durch den Schwerpunkt des vollständig gefüllten Tanks verläuft. In Ausführungsformen, bei denen sowohl die erste Untereinheit als auch die zweite Untereinheit gewunden ist, ist in einer Gruppe von Ausführungsformen die erste Untereinheit näher bei der vertikalen Mittelachse als die zweite Untereinheit oder mindestens gleich weit entfernt von der vertikalen Mittelachse wie die zweite Untereinheit. Beispielsweise kann für alle oder mindestens eine Mehrzahl der Wärmetauscher-Einheiten gelten, dass die erste Untereinheit näher bei der vertikalen Mittelachse ist als die zweite Untereinheit. In alternativen Beispielen kann für eine Mehrzahl der Wärmetauscher-Einheiten gelten, dass die erste Untereinheit näher bei der vertikalen Mittelachse ist als die zweite Untereinheit und für die restlichen Wärmetauscher-Einheiten gilt, dass die erste Untereinheit ungefähr gleich weit von der vertikalen Mittelachse entfernt ist wie die zweite Untereinheit. Jedenfalls kann ein Durchschnitt der Abstände der ersten Wärmetauscher-Einheiten von der vertikalen Mittelachse kleiner sein als ein Durchschnitt der Abstände der zweiten Wärmetauscher-Einheiten von der vertikalen Mittelachse.

Im Wärmeentzugsbetrieb, in welchem dem Latentwärmespeicher zu Heizzwecken Wärme entzogen wird, ist die erste Untereinheit kälter als die zweite Untereinheit. Durch die Anordnung der ersten Untereinheiten näher bei der Achse als die zweiten Untereinheiten wird sichergestellt, dass der Latentwärmespeicher von innen her gefriert, ohne dass die Effizienz beeinträchtigt würde.

Ergänzend oder alternativ zu einer solchen Anordnung der ersten und/oder zweiten Untereinheiten können die Wärmetauscher-Einheiten auch zur vertikalen Mittelachse hin zulaufend ausgebildet sein und/oder Zwischenräume zwischen den Wärmetauscher-Einheiten oder -Untereinheiten können zur vertikalen Mittelachse hin zulaufend, d.h. zur vertikalen Mittelachse hin enger werden, ausgebildet sein. Beispielsweise können die Wärmetauscher-Einheiten als Wicklung um einen allgemeinen Zylinder mit im Wesentlichen dreieckiger Basis mit abgerundeten Ecken ausgebildet sein, wobei eine Spitze des Dreiecks auf die vertikale Mittelachse hin ausgerichtet ist.

Der Latentwärmespeicher kann Teil einer Anlage zur Wärmeversorgung eines Gebäudes sein. Eine solche Anlage zur Wärmeversorgung eines Gebäudes weist wie an sich bekannt einen Aussen-Wärmetauscher zur Regenerierung des Latentwärmespeichers mit ausserhalb des Gebäudes entnommener Wärmeenergie, bspw. einen Aussenluft-Wärmetauscher, bspw. mit einer Ventilatoreinrichtung zum Fördern von Aussenluft durch den Aussenluft-Wärmetauscher, und/oder einen Sonnenkollektor und/oder einen (oder mehrere) Wärmetauscher zum Aufnehmen von Wärme aus einer anderen Wärmequelle wie Abwasser, Gewässer, Regenwasser, Erdwärme und/oder einer anderen Wärmequelle mit einer Temperatur von über 0°C auf. Daneben besitzt sie den Latentwärmespeicher, eine Wärmepumpe, ein mit einem flüssigen Arbeitsmedium gefülltes Leitungssystem, eine Pumpeinrichtung zum Fördern des Arbeitsmediums durch das Leitungssystem, sowie eine Anlagensteuerung zum Steuern der Pumpeinrichtung, der Wärmepumpe und gegebenenfalls der Ventilatoreinrichtung.

Wie in der erwähnten EP 4 671 628 A1 beschrieben, besteht die Option, dass das Leitungssystem, die Pumpeinrichtung, der Aussenluft-Wärmetauscher, die Wärmepumpe und der Latentwärmespeicher sind in der Anlage so miteinander verbunden, dass ein geschlossener Kreislauf für das Arbeitsmedium - bspw. eine Sole - gebildet wird. Der Kreislauf ist dann so, dass das Arbeitsmedium nacheinander, in dieser Reihenfolge, den Aussenluft-Wärmetauscher, den Latentwärmespeicher-Wärmetauscher, die Wärmepumpe - konkret: einen Verdampfer-Wärmetauscher der Wärmepumpe - und dann wieder den Aussenluft-Wärmetauscher durchströmt.

Ein Latentwärmespeicher der in diesem Text beschriebenen Art kann jedoch auch in einer Anlage zum Einsatz kommen, welche keinen geschlossenen einzigen Kreislauf dieser Art aufweist, sondern bei welchem wie aus dem Stand der Technik bekannt für den Wärmetauscher (bspw. Aussenluft-Wärmetauscher) zur Regenerierung des Latentwärmespeichers und die Wärmepumpe je ein eigener Kreislauf zuschaltbar ist, wobei das Arbeitsmedium je nach Ausführungsform optional auch direkt zwischen dem Wärmetauscher zur Regenerierung und der Wärmepumpe zirkulieren kann.

Die Anlage kann modular sein. Modular bedeutet, dass die Anlagesteuerung eingerichtet ist, dass sie so konfiguriert werden kann, dass mehr als ein Latentwärmespeicher (je mit Tank und Latentwärmespeicher-Wärmetauscher) und/oder mehr als ein Aussenluft-Wärmetauscher mit zugeordneter Ventilatoreinrichtung vorhanden ist. Die Anlagesteuerung kann insbesondere mehrere parallel zueinander und/oder eventuell auch in Serie nacheinander, angeordnete Latentwärmespeicher und/oder Aussenluft-Wärmetauscher unterstützen. Auch beim Vorhandensein von mehr als einem Latentwärmespeicher und/oder von mehr als einem Aussenluft-Wärmetauscher kann optional nur ein einziger Kreislauf vorhanden sein, d.h. es reicht bspw. eine einzige Pumpe, und/oder die Anlage kann auch dann frei von aktiv geschalteten Umschaltventilen sein.

Bei einer parallelen Anordnung von mehreren Latentwärmespeichern und/oder mehreren Aussenluft-Wärmetauschern durchströmen Teile des Arbeitsmediums je einen der Latentwärmespeicher bzw. Aussenluft-Wärmetauscher. Der Kreislauf kann so eingerichtet sein, dass er trotzdem mit nur einer einzigen Pumpe und ohne aktiv geschaltete Umschaltventile auskommt - wenn der Durchflusswiderstand durch die verschiedenen Latentwärmespeicher bzw. Aussenluft-Wärmetauscher jeweils ungefähr gleich ist, stellt sich von selbst ein ungefähr gleich grosser Durchfluss durch die Latentwärmespeicher bzw. Aussenluft-Wärmetauscher ein.

Nachfolgend werden Ausführungsbeispiele der Erfindung anhand von Figuren beschrieben. In den Figuren bezeichnen gleiche Bezugszeichen gleiche oder analoge Elemente. Es zeigen:
- Fig. 1: Einen Latentwärmespeicher (schematisch);
- Fig. 2: eine Wärmetauscher-Einheit für einen Latentwärmespeicher;
- Fig. 3: eine Anordnung von Wärmetauscher-Einheiten in einem Tank mit im Wesentlichen rechteckigem Grundriss;
- Fig. 4: die Anordnung von Wärmetauscher-Einheiten gemäss Fig. 3 in einer Ansicht;
- Fig. 5: eine Anordnung von Wärmetauscher-Einheiten;
- Fig. 6: eine weitere Wärmetauscher-Einheit für einen Latentwärmespeicher;
- Fig. 7: eine Anordnung von noch einmal anderen Wärmetauscher-Einheiten in einem Latentwärmespeicher; und
- Fig. 8: ein Schema einer Anlage zur Wärmeversorgung eines Gebäudes.

**Figur 1** zeigt schematisch einen Latentwärmespeicher 1. Dieser weist einen Tank 10 auf, der ein Tankgefäss 11 mit Boden 12 und umlaufender Seitenwand 13 und einen Tankdeckel 15 aufweist. Der Latentwärmespeicher weist ausserdem einen Arbeitsmedium-Einlass 21 und einen Arbeitsmedium-Auslass 22 auf, über welche der Latentwärmespeicher an einen Arbeitsmedium-Kreislauf anschliessbar ist.

Im Innern des Tankgefässes verläuft eine Mehrzahl von Wärmetauscher-Einheiten 30 mit je einer ersten Untereinheit 31 und einer zweiten Untereinheit 32. Die Wärmetauscher-Einheiten sind zueinander parallel angeschlossen, indem jede erste Untereinheit 31 an einer vom Arbeitsmedium-Einlass 21 her kommenden Arbeitsmedium-Einlassleitung 23 und jede zweite Untereinheit an einer zum Arbeitsmedium-Auslass 22 führenden Arbeitsmedium-Auslassleitung 24 angeschlossen ist. Sowohl die Anschlüsse an die Arbeitsmedium-Einlassleitung 23 als auch die Anschlüsse an die Arbeitsmedium-Auslassleitung 24 sind je oberseitig am Latentwärmespeicher vorhanden wobei die Arbeitsmedium-Einlassleitung 23 und/oder die Arbeitsmedium-Auslassleitung 24 innerhalb des Tanks 10 oder, wie schematisch in Fig. 1 illustriert, ausserhalb davon verlaufen kann.

Die Wärmetauscher-Einheiten 30 sind parallel an die Arbeitsmedium-Einlassleitung 23 und die Arbeitsmedium-Auslassleitung 24 angeschlossen. Es kann insbesondere vorgesehen sein, dass die Pfade durch die verschiedenen Wärmetauscher-Einheiten 30 ungefähr denselben Strömungswiderstand aufweisen, so dass auch ohne aktive Regelungsmittel sichergestellt ist, dass jede Wärmetauscher-Einheit 30 ungefähr dem gleichen Durchfluss von Arbeitsmedium ausgesetzt ist, wenn das Arbeitsmedium durch den Arbeitsmedium-Einlass 21 zum Arbeitsmedium-Auslass gepumpt wird. Im schematisch dargestellten Ausführungsbeispiel sind die Wärmetauscher-Einheiten 30 untereinander im Wesentlichen identisch, und die Wegstrecke zwischen dem Arbeitsmedium-Einlass 21 und dem Arbeitsmedium-Auslass 22 durch jede Wärmetauscher-Einheit 30 ist im Wesentlichen gleich lang. Ein ungefähr gleicher Durchfluss durch jede Wärmetauscher-Einheit 30 kann aber auch auf andere Weise erreicht werden, bspw. indem unterschiedlich lange Wege durch unterschiedliche Strömungswiderstände kompensiert werden. Es ist auch nicht ausgeschlossen, dass der Weg durch gewisse Wärmetauscher-Einheiten gezielt einen grösseren oder kleineren Strömungswiderstand erfährt als der Weg durch andere Wärmetauscher-Einheiten, bspw. um sicherzustellen, dass das Speichermedium an einem bestimmten Ort zu gefrieren anfängt.

**Figur 2** zeigt ein Beispiel einer Wärmetauscher-Einheit 30 mit einer ersten Untereinheit 31 und einer zweiten Untereinheit 32. Die erste Untereinheit und die zweite Untereinheit sind je als helikal gewundenes Rohr ausgebildet, was herstellungstechnisch besonders günstig ist.

**Figur 3** illustriert eine mögliche Anordnung einer Mehrzahl von Wärmetauscher-Einheiten 30 der in Fig. 2 gezeichneten Art in einem Tank 10 mit im Wesentlichen rechteckigem Grundriss. Im dargestellten Ausführungsbeispiel sind acht identisch ausgebildete Wärmetauscher-Einheiten 30 vorhanden. Die ersten Untereinheiten 31 jeder Wärmetauscher-Einheit 30 sind innen angeordnet und die zweiten Untereinheiten 32 entsprechend weiter aussen, d.h. die ersten Untereinheiten 31 sind näher bei der vertikalen Mittelachse 40 des Tanks 10 als die zweiten Untereinheiten 32.

**Figur 4** stellt die Wärmetauscher-Einheiten 30 einer Anordnung gemäss Fig. 3 (ohne Tank) in einer dreidimensionalen Ansicht dar.

**Figur 5** illustriert die Anordnung mehrerer - im dargestellten Ausführungsbeispiel ebenfalls acht - Wärmetauscher-Einheiten 30 in einem im Wesentlichen kreiszylindrischen, d.h. im Grundriss runden, Tank. Aufgrund der Geometrie ist nicht jede der Wärmetauscher-Einheiten 30 so angeordnet, dass ihre erste Untereinheit 31 näher bei der vertikalen Mittelachse 40 des Tanks 10 ist als die zweite Untereinheit 32. Vielmehr sind vier der Wärmetauscher-Einheiten 30 peripher angeordnet, mit den ersten und zweiten Untereinheiten jeweils gleich weit von der vertikalen Mittelachse 40 entfernt, während die anderen vier Wärmetauscher-Einheiten radial angeordnet sind, mit der ersten Untereinheit nahe bei der vertikalen Mittelachse 40 und der zweiten Untereinheit 32 peripher davon. Auch bei einer solchen Anordnung ist sowohl die Bedingung erfüllt, dass bei allen Wärmetauscher-Einheiten die erste Untereinheit 31 näher bei der vertikalen Mittelachse 40 als die zweite Untereinheit 32 oder mindestens gleich weit entfernt von der vertikalen Mittelachse 40 ist wie die zweite Untereinheit 32, als auch, dass der Durchschnitt der Abstände der ersten Wärmetauscher-Einheiten 31 von der Mittelachse 40 kleiner ist als der Durchschnitt der Abstände der zweiten Wärmetauscher-Einheiten 32 von der Mittelachse 40.

**Figur 6** zeigt ein Ausführungsbeispiel einer Wärmetauscher-Einheit 30, die ähnlich wie diejenige der Figuren 2-5 aus einem gewundenen Rohr gebildet ist, wobei die Windungen nicht streng helikal verlaufen, sondern als um einen allgemeinen Zylinder mit nicht kreisrunder Basis gewunden sind. Solche nicht kreiszylindrischen Formen sind in der Herstellung etwas aufwändiger, können aber je nach verwendeten Geometrien eine Anpassung an die Form des Tanks erleichtern.

**Figur 7** zeigt ein Ausführungsbeispiel, das sich durch mehrere, voneinander unabhängige, Merkmale von den bisher beschriebenen Ausführungsbeispielen unterscheidet.

Erstens weisen die Wärmetauscher-Einheiten 30 jeweils nicht zwei gewundene Untereinheiten auf, sondern für jede Wärmetauscher-Einheit 30 ist die zweite Untereinheit 32 gewunden, während die erste Untereinheit 31 als gerades Rohr ausgebildet ist, im dargestellten Ausführungsbeispiel im Innern der Windung der zweiten Untereinheit 32 verlaufend.

Zweitens haben die Windungen eine im Wesentlichen dreieckige Form, d.h. sie sind um einen allgemeinen Zylinder mit einer dreieckigen (mit abgerundeten Ecken) Basis gewickelt. Konkret hat die Basis die Form eines gleichschenkligen Dreiecks mit zur vertikalen Mittelachse hin ausgerichteter Spitze. In der Anordnung gemäss Fig. 7 sind die Windungen also so angeordnet, dass sie zur vertikalen Mittelachse 40 hin zulaufen, d.h. sie werden zur Mitte hin enger. Diese Ausgestaltung trägt dazu bei, dass ein Gefrieren des Speichermediums bei Wärmeentnahme von innen her beginnt.

Drittens sind alle Wärmetauscher-Einheiten 30 im Wesentlichen gleich weit von der vertikalen Mittelachse entfernt angeordnet.

Viertens sind die Wärmetauscher-Einheiten so angeordnet, dass ein Zwischenraum 51 zwischen ihnen zur Mittelachse 40 hin zuläuft, d.h. der Zwischenraum 51 zwischen den Wärmetauscher-Einheiten 30 wird zur vertikalen Mittelachse 40 hin kontinuierlich enger. Das lässt sich mit den Windungen mit dreieckiger Form ideal realisieren, aber auch andere, bspw. längliche, Windungsformen ermöglichen, dass der Zwischenraum zwischen benachbarten Wärmetauscher-Einheiten zur vertikalen Mittelachse hin kleiner wird. Dieses Merkmal stellt ebenso wie die in Figuren 1-5 beschriebene Anordnung sicher, dass ein Gefrieren des Speichermediums bei Wärmeentnahme von innen her beginnt.

**Figur 8** zeigt schematisch eine Ausführungsform einer Anlage zur Wärmeversorgung eines Gebäudes 61.

Die Anlage weist nebst dem Latentwärmespeicher 1 einen Aussenluft-Wärmetauscher 62 (mit Ventilatoreinrichtung), eine Wärmepumpe 63 und eine Arbeitsmedium-Pumpe 64 auf, die zusammen mit entsprechenden Leitungen einen Kreislauf für das Arbeitsmedium bilden.

In der Wärmepumpe ist ein Wärmepumpen-Kreislauf ausgebildet, welcher im Normalbetrieb (Heizbetrieb) dem Arbeitsmedium Wärme entnimmt und an ein Wärmespeichermedium abgibt.

Die Ausgestaltung entspricht der in der EP 4 671 628 A1 beschriebenen Art. Andere Ausgestaltungen sind möglich, bspw. mit Sonnenkollektoren als Ergänzung oder Alternative zum Aussenluft-Wärmetauscher, mit einer Erdsonde als Ergänzung oder Alternative zum Aussenluft-Wärmetauscher bzw. den Sonnenkollektoren, mit separaten oder abtrennbaren Kreisläufen für die Wärmeentnahme und für die Regeneration, und viele mehr.

Im dargestellten Ausführungsbeispiel sind ein weiterer Wärmespeicherkreislauf eines Wärmemediums mit Wärmespeicher 66, bspw. mit Boiler für den Warmwasserbezug, sowie, davon abgezweigt, ein Heizungskreislauf zu Fördern dieses Wärmemediums durch Radiatoren, Böden, Wände und/oder Decken des Gebäudes zu dessen Heizung vorhanden. Im dargestellten Ausführungsbeispiel sind der Wärmespeicherkreislauf und der Heizungskreislauf mit einer gemeinsamen Kreislaufpumpe 67 ausgestattet und der Heizungskreislauf mit einer zusätzlichen Heizungspumpe 68 versehen. Ein T-Stück 69 ermöglicht es durch Wahl der Betriebszustände der Kreislaufpumpe 67 und der Heizungspumpe 68 zwischen verschiedenen Betriebsarten umzuschalten, wobei die von der Wärmepumpe abgegebene Wärme direkt für die Gebäudeheizung oder zum Laden des Wärmespeichers 66 verwendet werden kann oder die im Wärmespeicher gespeicherte Wärme zur Gebäudeheizung verwendet werden kann.

Eine gemeinsame Anlagesteuerung 71 steuert, bspw. mit Hilfe von Sensordaten, die Arbeitsmedium-Pumpe 64, die Wärmepumpe 63, die Ventilatoreinrichtung des Aussenluft-Wärmetauschers 62 sowie gegebenenfalls Umschaltventile oder dergleichen im Arbeitsmedium-Kreislauf und eventuell auch die Elemente des Wärmespeicherkreislaufs und/oder des Heizungskreislaufs.

Die Ausgestaltung der Gebäudeheizung und/oder -warmwasserversorgung ist aber nicht Gegenstand der vorliegenden Erfindung. Die Gebäudeheizung und - warmwasserversorgung kann auch in anderen Ausgestaltungen erfolgen als der dargestellten.

## Patentansprüche

1. Latentwärmespeicher (1) mit einem Tank (10) zur Aufnahme eines flüssigen und/oder festen Speichermediums, und mit einer Mehrzahl von innerhalb des Tanks angeordneten Wärmetauscher-Einheiten (30) mit je einer ersten Untereinheit (31) und einer zweiten Untereinheit (32), wobei jede erste Untereinheit (31) von einer Oberseite des Tanks (10) nach unten in den Tank hinein führt und an ihrer Unterseite mit der einer Unterseite der zweiten Untereinheit (32) verbunden ist, wobei jede zweite Untereinheit (32) von ihrer Unterseite zurück zur Oberseite führt, wobei die erste Untereinheit und/oder die zweite Untereinheit die Form eines Rohrs mit einem gewundenen Verlauf hat, und wobei die Wärmetauscher-Einheiten (30) im Tank nebeneinander angeordnet sind.

2. Latentwärmespeicher nach Anspruch 1, wobei sowohl die erste Untereinheit (31) als auch die zweite Untereinheit (32) einen gewundenen Verlauf aufweisen.

3. Latentwärmespeicher nach Anspruch 1 oder 2, wobei die Wärmetauscher-Einheiten (30) parallel zueinander angeschlossen sind.

4. Latentwärmespeicher nach einem der vorangehenden Ansprüche, wobei die Wärmetauscher-Einheiten als gewundene Rohre ausgebildet sind und die Rohre jeder Wärmetauscher-Einheit (30) gleich lang sind.

5. Latentwärmespeicher nach Anspruch 4, wobei die Wärmetauscher-Einheiten (30) miteinander identisch sind.

6. Latentwärmespeicher nach einem der vorangehenden Ansprüche, wobei die erste Untereinheit (31) und/oder die zweite Untereinheit (32) als um die Mantelfläche eines allgemeinen Zylinders, insbesondere eines allgemeinen Zylinders mit zur Basis senkrechter Achse, gewundenes Rohr ausgebildet ist bzw. sind.

7. Latentwärmespeicher nach einem der vorangehenden Ansprüche, wobei die erste Untereinheit (31) und/oder die zweite Untereinheit (32) eine helikale Form aufweist.

8. Latentwärmespeicher nach Anspruch 6 oder 7, wobei die erste Untereinheit (31) und die zweite Untereinheit (32) eine gleiche Windung aufweisen und herstellbar sind, indem eine Windung einer doppelten Länge der Wärmetauscher-Einheit (30) gefertigt wird und anschliessend in der Mitte so gebogen wird, dass sich die erste Untereinheit (31) und die zweite Untereinheit (32) bilden.

9. Latentwärmespeicher nach einem der vorangehenden Ansprüche, wobei sowohl die erste Untereinheit (31) als auch die zweite Untereinheit (32) die Form eines gewundenen Rohres aufweist, und wobei ein Durchschnitt der Abstände der zweiten Untereinheiten (32) der Wärmetauscher-Einheiten (30) von einer vertikalen Mittelachse (40) des Tanks (10) grösser ist als der Durchschnitt der Abstände der ersten Untereinheiten (31) von der vertikalen Mittelachse (40).

10. Latentwärmespeicher nach einem der vorangehenden Ansprüche, wobei die Wärmetauscher-Einheiten (30) oder mindestens eine der Untereinheiten (31, 32) eine zur vertikalen Mittelachse (40) hin zulaufende Form aufweisen und/oder ein Zwischenraum (51) zwischen den Wärmetauscher-Einheiten oder Untereinheiten (31, 32) eine zur vertikalen Mittelachse hin zulaufende Form aufweist.

11. Latentwärmespeicher nach einem der vorangehenden Ansprüche, wobei der Tank (10) eine Tankgrösse von weniger als 2 m³ aufweist.

12. Latent nach einem der vorangehenden Ansprüche, wobei der Tank (10) nach unten geschlossen ist.

13. Anlage zur Wärmeversorgung eines Gebäudes, aufweisend einen Aussen-Wärmetauscher zur Regenerierung des Latentwärmespeichers mit ausserhalb des Gebäudes gewonnener Wärmeenergie, eine Wärmepumpe, einen Latentwärmespeicher nach einem der vorangehenden Ansprüche sowie ein mit einem flüssigen Arbeitsmedium füllbares Leitungssystem, das mit den Wärmetauscher-Einheiten (30) des Latentwärmespeichers verbunden ist und ein Pumpsystem zum Fördern des Arbeitsmediums durch den Aussen-Wärmetauscher, den die Wärmetauscher-Einheiten (30) des Latentwärmespeichers (1) und die Wärmepumpe sowie eine Anlagensteuerung zum Steuern der Pumpeinrichtung und der Wärmepumpe.
